# EUROPÄISCHE PATENTSCHRIFT

(11) **EP 4 412 507 B1**
(45) Veröffentlichungstag und Bekanntmachung des Hinweises auf die Patenterteilung: **28.01.2026**
(21) Anmeldenummer: 22786926.0
(22) Anmeldetag: 20.09.2022
(51) Int. Cl.: A47L 15/48

(54) **GESCHIRRSPÜLMASCHINE MIT ZUMINDEST EINER EIN SORBENS UMFASSENDEN TROCKNUNGSEINHEIT**
DISHWASHER HAVING AT LEAST ONE DRYING UNIT COMPRISING A SORBENT
LAVE-VAISSELLE COMPRENANT AU MOINS UNE UNITÉ DE SÉCHAGE COMPRENANT UN SORBANT

(30) Priorität: 04.10.2021 DE 102021211144
(43) Veröffentlichungstag der Anmeldung: 14.08.2024
(73) Patentinhaber: BSH Hausgeräte GmbH, 81739 München (DE)
(72) Erfinder: ALMUS, Alexander, 86657 Bissingen (DE); BURGGRAF, Thomas, 89407 Dillingen (DE); REITER, Andreas, 89435 Finningen (DE); STEINLE, Klaus, 86672 Thierhaupten (DE)
(86) Internationale Anmeldenummer: PCT/EP2022/076067
(87) Internationale Veröffentlichungsnummer: WO 2023/057203

(56) Entgegenhaltungen:
- EP-A1- 3 427 628
- WO-A1-2014/174784
- KR-A- 20130 070 278

## Beschreibung

Die vorliegende Erfindung betrifft eine Geschirrspülmaschine mit zumindest einer ein Sorbens umfassenden Trocknungseinheit, durch die in einer Trocknungsphase insbesondere feuchte Luft aus einem Spülbehälter, in dem Geschirr, Gläser, Bestecke und ähnliches bearbeitbar sind, hindurchleitbar ist, wobei der Spülbehälter zum Ein- oder Ausräumen mit einer beweglichen Fronttür versehen ist, nach dem Oberbegriff des Anspruchs 1.

Bei derartigen Geschirrspülmaschinen ist es wünschenswert, das Spülgut möglichst vollständig getrocknet und ohne Wasserflecken aus dem Spülbehälter entnehmen zu können. Gleichzeitig soll jedoch der Energieeinsatz für die Trocknung gering sein; zudem soll eine Befeuchtung von benachbarten Küchenmöbeln oder der Arbeitsplatte vermieden werden.

Für ein gutes Trocknungsergebnis von Geschirr, Gläsern, Bestecken und ähnlichen Teilen, die in einem Spülbehälter bearbeitet werden können, ist es vorteilhaft, feuchte Luft aus dem Spülbehälter entfernen zu können. Es ist daher bekannt, den Spülbehälter mit einem Luftauslass zu verbinden, der feuchte Luft aus dem Spülbehälter in die Außenumgebung transportiert. So ein Luftauslass befindet sich häufig im oberen Bereich einer vorderseitigen Tür bzw. Fronttür, die automatisiert geöffnet und geschlossen werden kann. Eine Luftzuführung in diese bewegte Einheit ist daher relativ aufwendig und teuer, zudem ist durch die hohe Anordnung im Gerät die Gefahr gegeben, dass oberhalb der Geschirrspülmaschine befindliche Schränke oder Arbeitsplatten oder auch Teile der Geschirrspülmaschine und ihrer Verkleidungen durch die hohe austretende Feuchtigkeit beschädigt werden oder dass der Küchenboden im Bereich vor der Geschirrspülmaschine nass und daher glatt wird. Zudem ist im Nahbereich eines solchen Luftauslasses eine erhebliche Zuglufterscheinung zu verzeichnen, was gerade in kleinen Küchen, in denen Benutzer nahe bei einer Geschirrspülmaschine sitzen, sehr unkomfortabel ist.

Alternativ zu einem Luftauslass in der Fronttür wird häufig auch die Fronttür der jeweiligen Haushaltsgeschirrspülmaschine während der Trocknungsphase eines durchzuführenden Geschirrspülprogramms zur Trocknungsunterstützung spaltweise geöffnet, damit feuchte Spülraumluft aus dem Spülraum des Spülbehälters in die Umgebung am Aufstellort der Haushaltsgeschirrspülmaschine entweichen und durch ihr gegenüber trockenere Umgebungsluft ersetzt werden kann. Mit einer solchen Türöffnung - gerade wenn sie in der Anfangsphase der Trocknungsphase erfolgt - ist aber ein Abtransport von Wärmeenergie aus dem Spülbehälter verbunden, was energetisch kontraproduktiv ist, da die Wärme für die Trocknung benötigt wird. Insbesondere ist mit der Türöffnung also das Problem verbunden, dass dabei sehr schnell viel Wärmeenergie aus dem Spülbehälter in die Umgebung abgeleitet wird, was dem Wunsch nach einem guten Trocknungsergebnis zuwiderläuft.

Es ist weiter bekannt, ein Sorbens - wie etwa Zeolith - vorzusehen, das während der Durchleitung von Luft Feuchtigkeit aus dieser binden kann und so eine Rückführung einer getrockneten Luft in den Spülbehälter in einem Umluftverfahren ermöglicht. Allerdings muss dieses Sorbens unter hohem Energieaufwand regeneriert werden, um im nächsten Spülgang wieder Wasser aufnehmen zu können.

Die Geschirrspülmaschine der WO 2014/174784 A1 weist gemäß den Figuren 1 - 5 einen Spülbehälter mit einem Luftauslass auf, über den Spülraumluft aus dem Spülbehälter heraus entweder in einen Umluftkanal zu einer ein Adsorbens wie z.B. Zeolith enthaltende Entfeuchtungseinheit mittels eines nachgeordneten Gebläses und dann über einen Lufteinlass zurück in den Spülbehälter geführt werden kann oder über einen Abluftkanal aus dem Spülbehälter ins Freie herausgeführt werden kann. Zum Öffnen und Schließen des Umluftkanals sowie des Abluftkanals können diese jeweils eine Luftklappe aufweisen (siehe Figuren 1 - 3). Gemäß den Figuren 4A, 4B kann aber auch eine gemeinsame Luftklappe vorgesehen sein, mittels der sich der Umluftkanal und der Abluftkanal wechselweise öffnen oder schließen lassen. Während der Trocknungsphase eines durchzuführenden Geschirrspülprogramms wird feuchtwarme Spülraumluft aus dem Spülbehälter in einem ersten Zeitabschnitt ausschließlich durch den Umluftkanal mittels des Gebläses gefördert und dabei ausschließlich durch die Entfeuchtungseinheit entfeuchtet, während der Abluftkanal mittels seiner Luftklappe oder der gemeinsamen Luftklappe geschlossen ist. Während eines nachfolgenden, zweiten Zeitabschnitts der Trocknungsphase wird Umluftkanal mittels dessen Luftklappe oder der gemeinsamen Luftklappe geschlossen, während der Abluftkanal offen ist, so dass während dieses zweiten Zeitabschnitts die Spülraumluft aus dem Spülbehälter ausschließlich über den Abluftkanal ins Freie mittels des Gebläses herausgefördert wird.

Der Erfindung liegt das Problem zugrunde, bei einer möglichst weitgehenden Vermeidung der Wasserdampfbeaufschlagung umliegender Möbel, des Küchenbodens und frontseitiger Teile der Geschirrspülmaschine eine hohe Kosten- und Energieeffizienz bei dennoch einer sehr guten Trocknung des Spülguts zu erreichen.

Die Erfindung löst dieses Problem durch eine Geschirrspülmaschine mit den Merkmalen des Anspruchs 1. Hinsichtlich vorteilhafter Ausgestaltungen und Weiterbildungen der Erfindung wird auf die Ansprüche 2 bis 14 verwiesen.

Dadurch, dass mit der Erfindung eine Geschirrspülmaschine während einer Trocknungsphase einen Teil der Luft aus dem Spülbehälter über ein Sorbens und getrocknet wieder zurück leitet und einen Teil über zumindest einem Luftauslass nach außen leitet, wobei während der gesamten Trocknungsphase die Fronttür geschlossen verbleibt, ist eine sehr effektive Trocknung in einer Kombination aus verschiedenen Trocknungsprinzipien erreicht. Das teilweise Ausblasen macht es möglich, das Sorbens nicht vollständig in die Sättigung mit Wasser treiben zu müssen und somit den Energieeinsatz für die Regenerierung des Sorbens durch Desorption deutlich senken zu können. Gleichzeitig kann dadurch, dass die Fronttür geschlossen bleibt, auf einen Mechanismus zur automatischen Türöffnung verzichtet werden, was die Konstruktion vereinfacht und erhebliche Kosten spart. Durch das Geschlossenhalten der Fronttür ist weiter ein schneller hoher Wärmeverlust vermieden, so dass im weiteren Trocknungsverfahren noch genug Wärmeenergie im Spülbehälter für ein optimiertes Trocknungsergebnis vorhanden ist,
Wenn der Luftauslass zum Ausblasen von insbesondere feuchter Luft aus einem Spülbehälter im unteren Viertel der Gerätehöhe angeordnet ist und sich erfindungsgemäß als Schlitzauslass über zumindest zwei Drittel der Breite der Geschirrspülmaschine erstreckt, ist zudem eine Zuglufterscheinung weitestgehend vermeidbar. Die breite Erstreckung ermöglicht eine gute Verteilung der ausgeblasenen Luft ohne punktuelle Spitzen.

Besonders günstig überwiegt in einem ersten Abschnitt der Trocknungsphase die Trocknung über das Sorbens und in einem später folgenden Abschnitt die Trocknung über das Ausblasen von Luft. Damit kann am Anfang der Trocknung, wenn der Feuchtigkeitsgehalt besonders hoch ist, die sehr effektive Adsorptionstrocknung, z. B. über Zeolith, für eine schnelle Verringerung des Wassergehalts sorgen. Gleichzeitig wird in dieser Phase im Umluftverfahren gearbeitet, so dass kaum Wärmeenergie an die Umgebung abgegeben wird.

Insbesondere kann der erste Abschnitt mit der überwiegenden Adsorptionstrocknug mindestens ein Drittel der Zeit der Trocknungsphase einnehmen, beispielsweise etwa 60% der Zeit.

Eine auch energetisch sehr effektive Trocknung lässt sich erreichen, wenn während des ersten Abschnitts die Luft vollständig über das Sorbens und in einem späteren Abschnitt die Luft vollständig durch den Luftauslass geleitet wird. Der Steuerungsaufwand ist minimiert, ebenso der Verlust an Wärmeenergie im ersten Abschnitt.

Günstig ist während einer Trocknungsphase Luft aus dem Spülbehälter wahlweise oder gemeinsam einerseits zum Luftauslass und/oder zu der ein Sorbens enthaltenden Trocknungseinheit leitbar. Dies erlaubt maximale Flexibilität bei der Auswahl des jeweiligen Trocknungsprinzips.

Vorteilhaft ist dabei zur Luftleitung einem Förderorgan (wie z.B. ein Lüfter), von dem Luft aus dem Spülbehälter ansaugbar und weiterleitbar ist, eine Ventilsteuerung zur weiteren Luftleitung nachgeordnet. Das Förderorgan kann dann weiter im Saugbetrieb arbeiten, vom Spülbehälter bis zum Förderorgan kann die Hardware aus einem reinen Adsorptionstrockner beibehalten werden.

Vorzugsweise läuft das Luftförderorgan, insbesondere ein Lüfter, über die oben erläuterten beiden Zeitabschnitte der Trocknungsphase hinweg vorzugsweise kontinuierlich. Die Trocknungsphase ist insbesondere die programmabschließende Phase eines durchzuführenden Geschirrspülprogramms nach dem Ende dessen letzten spülflüssigkeitsführenden Teilspülphase, insbesondere Klarspülphase.

Sofern die Ventilsteuerung ein einfaches Ventil zum Öffnen oder Schließen einer zum Luftauslass führenden Ausblasleitung umfasst, kann dieser Luftauslass zusätzlich zur Zeolith-Trocknung mit aktiviert werden.

Wenn etwa die Ventilsteuerung ein Drei-Wege-Ventil zur Einstellung verschiedener Betriebsarten umfasst, kann wahlweise eine reine Umlufttrocknung über das Sorbens oder eine reine Ablufttrocknung durch den Luftauslass oder eine Kombination beider Trocknungsarten eingestellt werden.

Wenn der Luftauslass im unteren Viertel der Gerätehöhe angeordnet ist, wird bei einem Aufstieg von Wasserdampf aus dem Luftauslass zunächst die Geschirrspülmaschine selber beaufschlagt, so dass dort ein Teil des Wassers kondensieren kann und nicht auf darüber liegende Möbel trifft. Zudem ist vorzugsweise dadurch, dass sich der Luftauslass als Schlitzauslass über zumindest zwei Drittel der Breite der Geschirrspülmaschine erstreckt, eine breite Verteilung der austretenden Feuchtigkeit und Durchmischung mit der trockeneren Außenluft im Raum erreicht. Die austretende feuchte Luft verteilt sich auf diese Weise, ein punktuell hoher Feuchtigkeitseintrag in Möbel wird vermieden. Auch die Zugluft ist durch die gute Verteilbreite der Luft erheblich vermindert.

Sofern der Luftauslass zumindest ein Luftleitelement zur gezielten Ausförderung von Luft in den Bereich vor der Vorderseite der Geschirrspülmaschine aufweist, das ausströmende Luft mit einer Komponente nach unten beaufschlagt, kann ein Aufsteigen der warmen Luft in einen Bereich weit vor den Fronten der Küchenmöbel gelegt werden, so dass diese von Feuchtigkeitsbeaufschlagung verschont bleiben. Durch die Ausblaskomponente nach unten kann die austretende Luft zunächst im Bereich der Möbelblende, insbesondere auch im Bereich einer Fronttür der Geschirrspülmaschine selbst, von der Möbelfront weggeleitet werden und erst einige Zentimeter weiter außerhalb der Möbel durch die eigene Wärme aufsteigen.

Sehr günstig ist ein Luftleitelement durch eine ohnehin vorhandene, den Luftauslass nach oben hin begrenzende Wandung gebildet sein. Dann sind zusätzliche Bauteile vermieden, was die Konstruktion vereinfacht und den Materialaufwand verringert.

Sofern der Luftauslass auf der einem Benutzer zugewandten Vorderseite der Geschirrspülmaschine angeordnet ist und die Luft mit einer Komponente nach vorne ausbläst, ist sichergestellt, dass sich die ausgeblasene feuchte Luft nicht innerhalb einer Küchenmöbelzeile sammeln kann, sondern nach vorne ins Freie gelangt, um dort eine gute Verteilung der enthaltenen Feuchtigkeit zu erlauben.

Wenn vorteilhaft das Luftleitelement zur Vorderseite hin um zumindest zwei Grad gegenüber der Horizontalen nach unten weist, kann die ausgeblasene feuchte Luft zum Beispiel unter ein gegenüber dem Sockel vorspringendes Türblatt geleitet werden, so dass dieses frei von Feuchtigkeit bleibt.

Insbesondere kann das Luftleitelement zur Vorderseite hin um zumindest vier Grad nach unten weisen und so zunächst eine deutliche Abwärtsbewegung des austretenden Luftstroms bewirken, ehe dieser aufgrund seiner Wärme weit vor den Möbeln aufsteigt. Gleichzeitig bleibt dann aber die Abwärtsbewegung hinreichend gering, dass die austretende Luft keinen feuchten Fleck auf dem Boden hinterlässt, der für eine Rutschgefahr sorgen könnte. Insbesondere bleibt daher die Winkelabweichung gegen die Horizontale bei weniger als zehn Grad, sofern der Luftauslass im oberen Bereich eines Sockels einer auf dem Boden stehenden Geschirrspülmaschine angeordnet ist.

Zur äußeren Begrenzung des Luftstroms kann eine den Luftauslass nach unten hin begrenzende Wandung ein zweites Luftleitelement ausbilden und mit dem ersten Luftleitelement einen in Richtung zur Vorderseite weisenden Ausblaskanal von mehreren Zentimetern Länge ausbilden. Dann ist ein definierter, im wesentlichen laminarer Luftstrom ermöglicht. Das zweite Luftleitelement kann horizontal liegen oder etwas ansteigen, um einen Düseneffekt durch Verjüngung des Ausblaskanals zu erreichen. Die eventuelle Steigung des zweiten Luftleitelements ist jedoch geringer als das Gefälle des oberen Luftleitelements, um auf jeden Fall die Abwärtskomponente beizubehalten.

Sehr günstig ist rückseitig des Luftauslasses ein über dessen Breite erstreckter und nach oben offener Kanal befindlich, in dem Teilströme von Luft leitbar ist, die dann den ganzen Kanal gleichmäßig durchlaufen. Dabei kann eine Vorderkante des Kanals an den im Wesentlichen horizontal erstreckten Luftauslass abgewinkelt angrenzen, der so die breit verteilte Luft aus dem Kanal aufnimmt und nach vorne heraus leitet.

Besonders günstig sind die Teilströme in dem genannten Kanal über einen Luftverteiler aus einem vom Spülbehälter kommenden gemeinsamen Luftstrom herausgeteilt. Dann ist nur eine Zuleitung nötig, die Teilung der Luft geschieht erst beim Eintritt in den Kanal.

Sofern der Luftauslass bei einer Geschirrspülmaschine mit 60 cm Gerätebreite insgesamt zumindest 40 Zentimeter breit ist, lässt sich eine sehr breite und gleichmäßige Verteilung der Feuchtigkeit und der austretenden Luft erzielen. Besonders günstig kann die Breite des Luftauslasses nahezu die gesamte Gerätebreite einnehmen.

Insbesondere ist der Luftauslass als ein flacher Schlitzauslass mit einem Höhen- zu Breitenverhältnis zwischen 1:20 und 1:200, besonders günstig von etwa 1:100. ausgebildet. Trotz der baulich und optisch sehr geringen Höhe kann damit eine hohe Austragoberfläche erreicht sein.

Wenn der Luftauslass eine einen Sockel nach vorne abschließenden Sockelblende übergreift und gegenüber dieser zumindest gleichweit zur Vorderseite hin vorsteht, kann die feuchte Luft nach vorne hinreichend weit austreten, um weder den Küchenboden noch die Vorderseite der Geschirrspülmaschine, insbesondere eine Fronttür, zu sehr mit Feuchtigkeit zu beaufschlagen. Der ausgeblasene Luftstrom kann zunächst mit einer Anfangsgeschwindigkeit in leicht fallenden Richtung ausströmen und mit Abstand vor der Geschirrspülmaschine durch seine hohe Wärme eine ansteigende Komponente nach oben erfahren.

Weitere Vorteile und Merkmale ergeben sich aus in der Zeichnung dargestellten und nachfolgend beschriebenen Ausführungsbeispielen des Gegenstandes der Erfindung.

In der Zeichnung zeigt:
- Fig. 1: eine schematische perspektivische Ansicht von schräg vorne einer Ausführungsform einer Geschirrspülmaschine mit einem rückspringenden Sockel im unteren Bereich,
- Fig. 2: eine perspektivische Ansicht einer Funktionseinheit, die eine Luftführung vom Spülbehälter zu einem Förderorgan sowie eine ein Sorbens umfassende Trocknungeinheit und einen weiteren Abgang am Förderorgan zu einem breit erstreckten und der Vorderseite zugeordneten Luftauslass mit Diffusor umfasst,
- Fig. 3: eine Detailansicht, etwa entsprechend dem Detail III in Figur 2,
- Fig. 4: eine ähnliche Ansicht wie Figur 3, jedoch einer abgewandelten Version mit Dreiwegeventil,
- Fig. 5: eine Ansicht von zwei Taupunktkurven und einer Temperaturkurve im Spülbehälter über die Zeit während der Trocknungsphase.

Das in Figur 1 schematisch dargestellte Haushaltsgerät ist hier eine Geschirrspülmaschine 1, und zwar eine Haushaltsgeschirrspülmaschine. Auch andere Haushaltsgeräte mit einer Trocknungsfunktion für das zu bearbeitende Gut kommen grundsätzlich für eine erfindungsgemäße Ausbildung in Betracht.

Die im folgenden beschriebene Haushaltsgeschirrspülmaschine 1 nach Figur 1 weist als Bestandteil eines teilweise nach außen offenen oder geschlossenen Gerätekörpers G einen Spülbehälter 2 zur Aufnahme von zu bearbeitendem Spülgut wie Geschirr, Töpfen, Bestecken, Gläsern, Kochutensilien u. ä. auf. Das Spülgut kann dabei zum Beispiel in Geschirrkörben 11 und/oder einer Besteckschublade 10 halterbar und dabei von sog. Spülflotte beaufschlagbar sein. Als Spülflotte wird dabei frisches oder insbesondere im Betrieb umlaufendes Wasser mit oder ohne Reinigungsmittel und/oder Klarspülmittel und/oder Trocknungsmittel verstanden. Insbesondere hat die Spülflotte einen Ionentauscher zur Enthärtung durchlaufen. Die Spülflotte kann zusätzlich auch mehr oder weniger mit Verschmutzungen aus dem laufenden Betrieb versetzt sein. Der Spülbehälter 2 kann einen zumindest im wesentlichen rechteckigen Grundriss mit einer in Betriebsstellung einem Benutzer zugewandten Vorderseite V aufweisen. Diese Vorderseite V kann dabei einen Teil einer Küchenfront aus nebeneinander stehenden Küchenmöbeln bilden oder bei einem allein stehenden Gerät auch ohne Bezug zu weiteren Möbeln sein.

Der Spülbehälter 2 ist insbesondere an dieser Vorderseite V von einer vorderseitigen Tür oder Klappe 3 verschließbar. Diese Fronttür 3 ist in Figur 1 in teilweise geöffneter und dann schräg zur Vertikalen stehenden Stellung gezeigt. In ihrer Schließstellung steht sie hingegen aufrecht und ist gemäß der Zeichnung zu ihrer Öffnung um eine untere Horizontalachse nach vorne und unten in Richtung des Pfeils 4 aufschwenkbar, so dass sie in vollständig geöffneter Stellung zumindest nahezu horizontal liegt.

An der in Schließstellung vertikalen, dem Benutzer zugewandten Außen- und Vorderseite V der Geschirrspülmaschine 1 kann die Tür 3 mit einer Dekorplatte 6 versehen sein, um damit eine optische und/oder haptische Aufwertung und/oder eine Anpassung an umliegende Küchenmöbel zu erfahren.

Die Geschirrspülmaschine ist hier als allein stehendes oder als sog. teilintegriertes oder auch als voll integriertes Gerät ausgebildet. Im letztgenannten Fall kann der Gerätekörper G auch im Wesentlichen mit den Außenwandungen des Spülbehälters 2 abschließen. Ein diesen außen umgebendes Gehäuse kann dann entbehrlich sein. Im unteren Bereich der Geschirrspülmaschine kann sich ein Sockel 12 zur Aufnahme von insbesondere Funktionselementen, wie etwa auch einer Pumpe zum Umwälzen der Spülflotte, und auch eines weiter unten noch beschriebenen Luftauslasses 14 befinden.

Der beweglichen Fronttür 3 ist im Ausführungsbeispiel gemäß der Zeichnung in ihrem oberen Bereich eine in Querrichtung Q der Geschirrspülmaschine erstreckte Bedienblende 8 zugeordnet, die eine von der Vorderseite V zugängliche Eingriffsöffnung 7 zum manuellen Öffnen und/oder Schließen der Fronttür 3 umfassen kann. In Querrichtung Q hat die Geschirrspülmaschine häufig eine Erstreckung von 45, 50 oder 60 Zentimetern. In Tiefenrichtung T von der Vorderseite V nach hinten liegt die Erstreckung häufig ebenfalls bei etwa 60 Zentimetern. Die Werte sind nicht zwingend. Auch muss die Geschirrspülmaschine 1 nicht direkt auf einem Boden B aufstehen, sondern kann sich auch ungefähr in Augenhöhe innerhalb eines Küchenmöbels eingebaut befinden, so dass dann die eingangs angesprochene Problematik der Zugluft durch einen Luftauslass 14 besonders zu beachten ist.

Der Spülbehälter 2 ist umlaufend von insgesamt bei geschlossener Fronttür oder Klappe 3 drei festen vertikalen Wandungen 13 sowie zwei horizontalen Wandungen 13 begrenzt, von denen eine eine Decke (oben) und eine weitere einen Boden (unten) des Spülbehälters 2 bildet. An die dem Benutzer zugewandte Vorderseite V grenzen in Querrichtung Q nach links hin eine linke aufrechte Seitenwand 13 und nach rechts hin eine rechte aufrechte Seitenwand 13 an.

Die den Boden des Spülbehälters 2 bildende und diesen im wesentlichen nach unten hin begrenzende Wandung 13 liegt ungefähr horizontal oberhalb des Sockels 12, also parallel zu einem äußeren Boden B, auf dem die Geschirrspülmaschine 1 stehen kann. Auch ein höherer Einbau, zum Beispiel etwa in Höhe einer Arbeitsplatte, ist wie gesagt möglich, insbesondere innerhalb eines Schrankmöbels. Die Unterkante der Geschirrspülmaschine 1 liegt dann in Einbaustellung ca. 70 bis 110 Zentimeter über dem Boden.

Die Geschirrspülmaschine 1 ist mit zumindest einem Luftauslass 14 zum Ausblasen von insbesondere feuchter Luft aus dem Spülbehälter 2 versehen. Dieser Luftauslass 14 kann aus dem Spülraum des Spülbehälters abgesaugte Luft, insbesondere feuchte Luft, in den freien Luftraum auf der einem Benutzer zugewandten Vorderseite V der Geschirrspülmaschine 1 ausblasen, so dass die feuchte Luft nicht innerhalb einer Küchenzeile eingetragen wird und dort Schäden durch Feuchtigkeit anrichten könnte.

Der Luftauslass 14 ist Bestandteil einer Ausblas- Baueinheit 15, die insgesamt etwa in Figur 2 dargestellt ist. Die den zumindest einen Luftauslass 14 umfassende Ausblas-Baueinheit 15 ist dabei über zumindest die Hälfte der Breite Q der Geschirrspülmaschine 1 erstreckt, insbesondere auch mehr. Damit lässt sich eine besonders gleichmäßige Verteilung der austretenden Luft erreichen, so dass die Zuglufterscheinung minimiert ist.

Die Ausblas- Baueinheit 15 kann insgesamt aus Kunststoff gebildet sein. Weiter kann der Luftauslass 14 in mehrere, fluchtend nebeneinander liegende Teilschlitze geteilt sein. Diese müssen auch nicht alle gleichlang sein. Wichtig ist, dass insgesamt ein breit erstreckter Luftauslass 14 geschaffen ist, der einen hohen Luftdurchsatz ermöglicht, um so eine breite Verteilung auch der in der Luft enthaltenen Feuchtigkeit zu erreichen.

Der Luftauslass 14 ist hier im unteren Viertel der Gerätehöhe angeordnet und erstreckt sich als ein- oder mehrteiliger Schlitzauslass über zumindest zwei Drittel der Breite Q der Geschirrspülmaschine 1. Insbesondere ist bei einer Haushaltsgeschirrspülmaschine mit 60 cm Gerätebreite der Luftauslass 14 mindestens 40 Zentimeter breit. Er kann sich, wie in den Figuren 2 und 3 gut erkennbar ist, auch über nahezu die gesamte Breite Q der Geschirrspülmaschine 1 erstrecken.

Die Geschirrspülmaschine 1 ist des Weiteren mit zumindest einer ein Sorbens umfassenden Trocknungseinheit 16 versehen, durch die in einer Trocknungsphase insbesondere feuchte Luft aus einem Spülbehälter 2, in dem Geschirr, Gläser, Bestecke und ähnliches bearbeitbar sind, hindurchleitbar ist. Die so geführte und getrocknete Luft kann dann über einen Ausblasstutzen 17 im Umluftbetrieb wieder in den Spülbehälter 2 zurückgeleitet werden.

Die Zuführung der Luft aus dem Spülbehälter 2 ist dabei über einen im oberen Bereich des Spülbehälters befindlichen Eingangsstutzen 18 in eine Luftzuführung 19 gewährleistet, die insbesondere einen geschlossenen Kanal ausbildet und zu einem Förderorgan 20, insbesondere einem Lüfterrad, führt, um die Luft über die Luftzuführung 19 anzusaugen und weiterzuleiten.

Für die Weiterleitung sind hier zwei Möglichkeiten vorgesehen: zum einen über den ersten Auslass 21 in die Trocknungseinheit 16, zum zweiten über den zweiten Abgang 22 zum breit erstreckten Luftauslass 14.

Damit ist es möglich, dass die Geschirrspülmaschine 1 während einer Trocknungsphase, insbesondere eines durchzuführenden Geschirrspülprogramms, einen Teil der Luft aus dem Spülbehälter 2 über die Trocknungseinheit 16 und das darin befindliche Sorbens leitet und einen Teil zu zumindest einem Luftauslass 14 nach außen leitet. Dabei bleibt während der gesamten Trocknungsphase die Fronttür 3 geschlossen, so dass der Wärmeverlust aus dem Spülbehälter erheblich verlangsamter und kontrollierter als bei einer Türöffnung abläuft.

In dem in Figur 5 dargestellten und beispielhaften Ablauf der Trocknungsphase überwiegt in einem ersten Abschnitt 23 der Trocknungsphase die Trocknung über das Sorbens und in einem später folgenden Abschnitt 24 die Trocknung über das Ausblasen von Luft durch den Luftauslass 14. Dabei läuft das Luftförderorgan 20, insbesondere ein Lüfter, über die beiden Zeitabschnitte 23 und 24 der Trocknungsphase hinweg vorzugsweise kontinuierlich. Die Trocknungsphase ist hier im Ausführungsbeispiel insbesondere die programmabschließende Phase eines durchzuführenden Geschirrspülprogramms nach dem Ende dessen letzten spülflüssigkeitsführenden Teilspülphase, insbesondere Klarspülphase.

In Figur 5 ist erkennbar, dass der erste Abschnitt 23 mindestens die Hälfte der Zeit der Trocknungsphase einnimmt, hier beispielsweise die Zeit von Minute ca. 160 bis zur Minute 212, wohingegen der zweite Abschnitt 24 von Minute 212 bis Minute ca. 250 verläuft.

Insbesondere kann es so sein, dass in dem jeweiligen Abschnitt die eine oder andere Trocknungsart nicht nur überwiegt, sondern während des ersten Abschnitts 23 die Luft vollständig über das Sorbens und in einem späteren Abschnitt 24 die Luft vollständig durch den Luftauslass 14 geleitet wird. Insbesondere in der Anfangsphase des Trocknens ist dann ein vollständiger Umluftbetrieb über die Trocknungseinheit 16 möglich, so dass praktisch keine für die Trocknung ja dringend benötigte Wärmeenergie aus dem Spülbehälter 2 nach außen gelangt.

Dennoch ist es möglich, dass während einer Trocknungsphase Luft aus dem Spülbehälter wahlweise oder gemeinsam einerseits zum Luftauslass 14 und/oder zu der ein Sorbens enthaltenden Trocknungseinheit 16 leitbar ist.

Um unterschiedliche Betriebsarten zu ermöglichen, ist zur Luftleitung dem Förderorgan 20 eine Ventilsteuerung 25 zur weiteren Luftleitung nachgeordnet.

Beispielsweise ist eine gemeinsame Nutzung von Trocknungseinheit 16 und Luftauslass 14 möglich, wenn die Zuführung zur Trocknungseinheit 16 offen ist und im zweiten Abgang 22 zum Luftauslass 14 ein einfaches Offen-Zu-Ventil als Ventilsteuerung 25 eingesetzt ist, wie dies in Figur 3 dargestellt ist.

Wie alternativ in Figur 4 dargestellt ist, kann jedoch die Ventilsteuerung 25 beispielsweise ein Drei-Wege-Ventil zur Einstellung verschiedener Betriebsarten umfassen. Damit kann nicht nur ein gemeinsamer Betrieb beider Auslässe 21 und 22 ermöglicht, sondern es kann auch jeder Auslass 21 bzw. 22 einzeln und nacheinander angesteuert werden.

Damit ist auch eine strenge Trennung der Luftzuleitung zur Trocknungseinheit 16 einerseits und zur Luftauslass 14 möglich, ohne dass beide Wege 21, 22 parallel beaufschlagt werden.

Der Luftauslass 14 ist an der einem Benutzer zugewandten Vorderseite V der Geschirrspülmaschine angeordnet und umfasst für eine zugluftarme und insbesondere Feuchtigkeitsschäden vermeidende Ausförderung von Luft in den Bereich vor der Vorderseite V der Geschirrspülmaschine 1 zumindest ein Luftleitelement 26, hier die Oberseite des eigentlichen Diffusors 27, das ausströmende Luft mit einer Komponente nach unten beaufschlagt. Der Austritt der Luft nach vorne erfolgt daher nicht vollständig horizontal, sondern leicht nach unten.

Dabei weist das Luftleitelement 26 zur Vorderseite V hin um zumindest zwei Grad nach unten. Das Gefälle kann auch größer sein und um zumindest vier Grad nach unten weisen.

An dem Luftauslass 14 ist gegenüber dem Luftleitelement 26 eine nach unten hin begrenzende Wandung vorgesehen, die ein zweites Luftleitelement ausbildet und auf diese Weise mit dem ersten Luftleitelement 26 einen in Richtung zur Vorderseite V weisenden und düsenartig verjüngenden Ausblaskanal von mehreren Zentimetern (typisch etwa 5 bis 8 Zentimeter) Länge ausbildet.

Damit kann der Luftauslass mit dem nach vorne V erstreckten Ausblaskanal auch eine gegenüber einer Fronttür 3 deutlich rückspringende, einen Sockel 12 nach vorne abschließende Sockelblende 5 übergreifen und gegenüber dieser zumindest gleichweit zur Vorderseite V hin vorstehen. Dadurch wird die Sockelblende 5 selbst nicht mit Feuchtigkeit beaufschlagt. Durch die über das Luftleitelement 26 eingeleitete Abwärtskomponente im ausgeblasenen Luftstrom wird dieser jedoch auch unter der weiter zur Vorderseite V vorstehenden (z. B. 5 bis 10 Zentimeter) Fronttür 3 durchgeleitet, ohne dort zum Beispiel das frontseitige Dekorelement 6 zu befeuchten. Vielmehr wird der Luftstrom bis einige Zentimeter weiter nach vorne V befördert, ehe er durch die höhere Eigenwärme gegenüber der umgebenden Küchenluft aufsteigen kann. Da ist er jedoch weit genug von den Möbelfronten entfernt. Gleichzeitig ist durch das nur geringe Gefälle des Luftleitelements 26 eine Befeuchtung des Bodens B ebenfalls vermieden. Durch die breite Erstreckung des Luftauslasses 14 ist zudem eine störende Zugluft verhindert.

Das Förderorgan 20 kann auch getaktet ansteuerbar sein, auch über einen Zeitraum von mehreren Tagen. Alternativ und besonders effektiv wird das Förderorgan über eine Feuchtigkeitssensorik geregelt, die ein Maß für die aktuelle Feuchte von im Spülbehälter befindlichem Spülgut liefert.

Eine derartige Geschirrspülmaschine 1 kann auch gut mit einer sog. Storage-Funktion versehen sein, die es ermöglicht, dass das Spülgut nach der Bearbeitung im Spülbehälter 2 verbleibt, ohne wieder feucht zu werden. Dieses Verbleiben kann mehrere Tage dauern, ohne dass die Trockenheit des Spülguts sich verschlechtern würde. Die Geschirrspülmaschine 1 dient dann auch als ein Speicher- und Trocknungsschrank, aus dem das Spülgut frisch und trocken entnommen werden kann.

In beiden Fällen wird das Förderorgan nur hin und wieder eingeschaltet, um immer wieder feuchte Luft aus dem Spülbehälter 2 hinauszubefördern und so die Qualität der Reinigung des Spülguts auch über einen längeren Zeitraum zu bewahren. Durch die nur geringen effektiven Laufzeiten ist der Energiebedarf gering - ebenso die Geräuschbelastung durch das zumindest eine Lüfterrad oder ähnliches Förderorgan.

Zur Einförderung von feuchter Luft aus dem Spülbehälter 2 in den Luftauslass 14 ist zumindest ein rückseitig des Luftauslasses 14 befindlicher Anschluss vorgesehen. Die durch diesen Anschluss eingeleitete Luft ist zunächst einem Luftverteiler zuführbar, der in den Querschnitt des hier rohrförmigen Anschlusses hineinragt und den Luftstrom ungefähr mittig teilt.

Der Luftverteiler geht in ein gekrümmtes Luftleitelement über, das in einen Kanal hineinragt, der hinter (also der Vorderseite V abgewandt) dem Luftauslass 14 in Querrichtung Q angeordnet ist. Der Kanal hat eine gegenüber dem Luftauslass 14 erheblich größere Höhe und kann auf seiner Unterseite Abläufe für Kondenswasser aufweisen.

So sind die Teilströme im Kanal einander diametral entgegengesetzt und laufen von dem idealerweise bezüglich der Querrichtung Q mittigen Luftverteiler bis nahezu zu beiden Außenwandungen der Geschirrspülmaschine 1. Die Teilströme haben eine hinreichend hohe Geschwindigkeit, um auf ihren gegenläufigen Wegen durch den Kanal ungefähr eine gleichmäßige Dichte zu behalten, ehe die Luft mit einer Komponente nach oben und vorne aus diesem in den eigentlichen Diffusor 27 austreten kann.

Der o. g. Kanal hat idealerweise in Breitenrichtung Q eine ebensogroße Erstreckung aufweist wie der Diffusor 27, insbesondere zumindest 40 Zentimeter.

Insbesondere ist hierfür der - ein- oder mehrteilige - Luftauslass 14 gemäß Figur 2 als flacher Schlitzauslass ausgebildet, dessen Höhen- zu Breitenverhältnis zwischen 1:20 und 1:200, bevorzugt von etwa 1:100, (insbesondere bei einer Haushaltsgeschirrspülmaschine mit 60 cm Gerätebreite) betragen kann. Dann ist bei einem 40 Zentimeter breiten Luftauslass 4 seine Höhe in Höhenrichtung H kleiner als ca. 2 Zentimeter. Dann ist sichergestellt, dass einerseits in Höhenrichtung H wenig Bauraum einnimmt, andererseits ist die Gesamterstreckung des Luftauslasses 14 groß genug, um ein hohes Volumen auszufördern und somit die Zugluft sehr gering zu halten.

## Patentansprüche

1. Geschirrspülmaschine (1), insbesondere Haushaltsgeschirrspülmaschine, mit einem Spülbehälter (2), mit zumindest einem Luftauslass (14), mit einem Förderorgan (20), wobei zur Luftleitung dem Förderorgan (20), von dem Luft aus dem Spülbehälter ansaugbar und weiterleitbar ist, eine Ventilsteuerung (25) zur weiteren Luftleitung nachgeordnet ist, und mit zumindest einer ein Sorbens umfassenden Trocknungseinheit (16), durch die in einer Trocknungsphase insbesondere feuchte Luft aus einem Spülbehälter (2), in dem Geschirr, Gläser, Bestecke und ähnliches bearbeitbar sind, hindurchleitbar ist, wobei der Spülbehälter zum Ein- oder Ausräumen mit einer beweglichen Fronttür (3) versehen ist, wobei die Geschirrspülmaschine derart ausgelegt ist, dass die Geschirrspülmaschine während einer Trocknungsphase einen Teil der Luft aus dem Spülbehälter (2) über das Sorbens leitet und einen Teil zu dem zumindest einen Luftauslass (14) nach außen leitet, wobei während der gesamten Trocknungsphase die Fronttür (3) geschlossen verbleibt, wobei während einer Trocknungsphase Luft aus dem Spülbehälter wahlweise oder gemeinsam einerseits zum Luftauslass (14) und/oder zu der ein Sorbens enthaltenden Trocknungseinheit (16) leitbar ist, und **dadurch gekennzeichnet, dass** der Luftauslass (14) zum Ausblasen von insbesondere feuchter Luft aus einem Spülbehälter (2) im unteren Viertel der Gerätehöhe (H) angeordnet ist und sich als Schlitzauslass über zumindest zwei Drittel der Breite (Q) der Geschirrspülmaschine (1) erstreckt.

2. Geschirrspülmaschine (1) nach Anspruch 1,
**dadurch gekennzeichnet,**
**dass** in einem ersten Abschnitt (23) der Trocknungsphase die Trocknung über das Sorbens und in einem später folgenden Abschnitt (24) die Trocknung über das Ausblasen von Luft überwiegt.

3. Geschirrspülmaschine (1) nach Anspruch 2,
**dadurch gekennzeichnet,**
**dass** der erste Abschnitt (23) mindestens ein Drittel der Zeit der Trocknungsphase einnimmt.

4. Geschirrspülmaschine (1) nach einem der Ansprüche 2 oder 3,
**dadurch gekennzeichnet,**
**dass** während des ersten Abschnitts (23) die Luft vollständig über das Sorbens und in einem späteren Abschnitt die Luft vollständig durch den Luftauslass (14) geleitet wird.

5. Geschirrspülmaschine (1) nach einem der Ansprüche 1 - 4,
**dadurch gekennzeichnet,**
**dass** die Ventilsteuerung (25) ein einfaches Ventil zum Öffnen oder Schließen einer zum Luftauslass (14) führenden Ausblasleitung umfasst.

6. Geschirrspülmaschine (1) nach einem der Ansprüche 1 - 4,
**dadurch gekennzeichnet,**
**dass** die Ventilsteuerung (25) ein Drei-Wege-Ventil zur Einstellung verschiedener Betriebsarten umfasst.

7. Geschirrspülmaschine (1) nach einem der Ansprüche 1 - 6,
**dadurch gekennzeichnet,**
**dass** der Luftauslass (14) zumindest ein Luftleitelement (26) zur gezielten Ausförderung von Luft in den Bereich vor der Vorderseite (V) der Geschirrspülmaschine (1) aufweist, das ausströmende Luft mit einer Komponente nach unten beaufschlagt.

8. Geschirrspülmaschine (1) nach Anspruch 7,
**dadurch gekennzeichnet,**
**dass** eine den Luftauslass (14) nach unten hin begrenzende Wandung ein zweites Luftleitelement ausbildet und mit dem ersten Luftleitelement (26) einen in Richtung zur Vorderseite (V) weisenden Ausblaskanal von mehreren Zentimetern Länge ausbildet.

9. Geschirrspülmaschine (1) nach einem der Ansprüche 1 bis 8,
**dadurch gekennzeichnet,**
**dass** der Luftauslass (14) auf der einem Benutzer zugewandten Vorderseite (V) der Geschirrspülmaschine (1) angeordnet ist und die Luft mit einer Komponente nach vorne (V) ausbläst.

10. Geschirrspülmaschine (1) nach einem der Ansprüche 1 bis 9,
**dadurch gekennzeichnet,**
**dass** rückseitig des Luftauslasses (14) ein über dessen Breite erstreckter und nach oben offener Kanal befindlich ist, in dem Teilströme von Luft leitbar ist, wobei eine Vorderkante des Kanals an den im Wesentlichen horizontal erstreckten Luftauslass (14) abgewinkelt angrenzt.

11. Geschirrspülmaschine (1) nach Anspruch 10,
**dadurch gekennzeichnet,**
**dass** die Teilströme in einem rückseitig in den Kanal (22) einfördernden Luftverteiler aus einem vom Spülbehälter (2) kommenden gemeinsamen Luftstrom heraus geteilt sind.

12. Geschirrspülmaschine (1) nach einem der Ansprüche 1 bis 11,
**dadurch gekennzeichnet,**
**dass** bei einer Geschirrspülmaschine mit 60 cm Gerätebreite der Luftauslass (14) insgesamt zumindest 40 Zentimeter breit ist.

13. Geschirrspülmaschine (1) nach einem der Ansprüche 1 bis 12,
**dadurch gekennzeichnet,**
**dass** der Luftauslass (14) als ein flacher Schlitzauslass mit einem Höhen- zu Breitenverhältnis zwischen 1:20 und 1:200, insbesondere von etwa 1:100, ausgebildet ist.

14. Geschirrspülmaschine (1) nach einem der Ansprüche 1 bis 13,
**dadurch gekennzeichnet,**
**dass** der Luftauslass (14) eine einen Sockel (12) nach vorne abschließenden Sockelblende (5) übergreift und gegenüber dieser zumindest gleichweit zur Vorderseite (V) hin vorsteht.

## Claims

1. Dishwasher (1), in particular household dishwasher, with a dishwasher cavity (2), with at least one air outlet (14), with a conveyor organ (20), wherein for air guidance, a valve controller (25) for further air guidance is arranged downstream of the conveyor organ (20), from which air can be taken from the dishwasher cavity and forwarded, and with at least one drying unit (16) which comprises a sorbent and through which in particular moist air from a dishwasher cavity (2), in which crockery, glasses, cutlery and the like can be processed, can be guided in a drying phase, wherein the dishwasher cavity is provided with a movable front door (3) for loading and unloading, wherein the dishwasher is designed so that during a drying phase the dishwasher guides a portion of the air out of the dishwasher cavity (2) over the sorbent and guides a portion outwards to the at least one air outlet (14), wherein the front door (3) remains closed during the entire drying phase, wherein during a drying phase air can be guided out from the dishwasher cavity optionally or together on the one hand to the air outlet (14) and/or to the drying unit (16) containing a sorbent, and **characterised in that** the air outlet (14) for blowing in particular moist air out of a dishwasher cavity (2) is arranged in the lower quarter of the appliance height (H) and preferably extends as a slot outlet over at least two thirds of the width (Q) of the dishwasher (1).

2. Dishwasher (1) according to claim 1,
**characterised in that**
in a first section (23) of the drying phase, the drying prevails over the sorbent and in a subsequent section (24) the drying prevails by way of blowing out air.

3. Dishwasher (1) according to claim 2,
**characterised in that**
the first section (23) takes at least one third of the time of the drying phase.

4. Dishwasher (1) according to one of claims 2 or 3,
**characterised in that**
during the first section (23), the air is guided completely over the sorbent and in a subsequent section the air is guided completely through the air outlet (14).

5. Dishwasher (1) according to one of claims 1 to 4,
**characterised in that**
the valve controller (25) comprises a simple valve for opening or closing a blow-out line leading to the air outlet (14).

6. Dishwasher (1) according to one of claims 1 to 4,
**characterised in that**
the valve controller (25) comprises a three-way valve for setting different modes of operation.

7. Dishwasher (1) according to one of claims 1 to 6,
**characterised in that**
the air outlet (14) has at least one air guiding element (26) for the targeted discharge of air into the region in front of the front side (V) of the dishwasher (1), which pushes the outflowing air downward with a component.

8. Dishwasher (1) according to claim 7,
**characterised in that**
a wall downwardly delimiting the air outlet (14) embodies a second air guiding element and with the first air guiding element (26) embodies a blow-out channel of several centimetres in length which points in the direction of the front side (V).

9. Dishwasher (1) according to one of claims 1 to 8,
**characterised in that**
the air outlet (14) is arranged on the front side (V) of the dishwasher (1) facing a user and blows out the air forward (V) with a component.

10. Dishwasher (1) according to one of claims 1 to 9,
**characterised in that**
a channel which extends across its width and is upwardly open is located to the rear of the air outlet (14), in which channel partial flows of air can be guided, wherein a front edge of the channel adjoins the air outlet (14) which extends essentially horizontally at an angle.

11. Dishwasher (1) according to claim 10,
**characterised in that**
the partial flows are divided out of a shared airflow coming from the dishwasher cavity (2) in an air distributor which leads into the channel (22) at the rear.

12. Dishwasher (1) according to one of claims 1 to 11,
**characterised in that**
in the case of a dishwasher with an appliance width of 60 cm, the air outlet (14) is overall at least 40 centimetres wide.

13. Dishwasher (1) according to one of claims 1 to 12,
**characterised in that**
the air outlet (14) is embodied as a flat slot outlet with a height-to-width ratio of between 1:20 and 1:200, in particular of approximately 1:100.

14. Dishwasher (1) according to one of claims 1 to 13,
**characterised in that**
the air outlet (14) overlaps a base panel (5) flush with a base (12) to the front and projects with respect to this at least equidistantly from the front side (V).

## Revendications

1. Lave-vaisselle (1), en particulier lave-vaisselle ménager, avec une cuve de lavage (2), avec au moins une sortie d'air (14), avec un organe de transport (20), dans lequel, pour l'acheminement d'air, une commande de soupape (25) pour la poursuite de l'acheminement d'air est placée en aval de l'organe de transport (20), à partir duquel de l'air peut être aspiré et acheminé en dehors de la cuve de lavage, et avec au moins une unité de séchage (16) comprenant un sorbant, à travers laquelle, dans une phase de séchage, en particulier de l'air humide venant d'une cuve de lavage (2), dans lequel la vaisselle, les verres, les couverts et autres peuvent être traités, peut être acheminé, dans lequel la cuve de lavage est pourvue d'une porte avant mobile (3) pour le chargement ou le déchargement, dans lequel le lave-vaisselle est conçu de sorte que, pendant une phase de séchage, le lave-vaisselle achemine une partie de l'air venant de la cuve de lavage (2) à travers le sorbant et en achemine une partie vers l'extérieur via l'au moins une sortie d'air (14), dans lequel la porte avant (3) demeure fermée pendant l'ensemble de la phase de séchage, dans lequel de l'air venant de la cuve de lavage peut être acheminé, au choix ou conjointement, pendant une phase de séchage, d'une part vers la sortie d'air (14) et/ou vers l'unité de séchage (16) contenant un sorbant, et **caractérisé en ce que** la sortie d'air (14) pour le soufflage d'air en particulier humide en dehors d'une cuve de lavage (2) est disposée dans le quart inférieur de la hauteur d'appareil (H) et s'étend sous forme de sortie à fente sur au moins deux tiers de la largeur (Q) du lave-vaisselle (1).

2. Lave-vaisselle (1) selon la revendication 1, **caractérisé en ce que** dans une première section (23) de la phase de séchage, le séchage par le sorbant prédomine et, dans une section suivante ultérieure (24), le séchage par soufflage d'air prédomine.

3. Lave-vaisselle (1) selon la revendication 2, **caractérisé en ce que** la première section (23) occupe au moins un tiers du temps de la phase de séchage.

4. Lave-vaisselle (1) selon l'une des revendications 2 ou 3, **caractérisé en ce que** pendant la première section (23), l'air est intégralement acheminé à travers le sorbant et, dans une section ultérieure, l'air est intégralement acheminé à travers la sortie d'air (14).

5. Lave-vaisselle (1) selon l'une des revendications 1 à 4, **caractérisé en ce que** la commande de soupape (25) comprend une soupape simple pour l'ouverture ou la fermeture d'une conduite de soufflage menant à la sortie d'air (14).

6. Lave-vaisselle (1) selon l'une des revendications 1 à 4, **caractérisé en ce que** la commande de soupape (25) comprend une vanne à trois voies pour le réglage de différents modes de fonctionnement.

7. Lave-vaisselle (1) selon l'une des revendications 1 à 6, **caractérisé en ce que** la sortie d'air (14) présente, dans la zone située devant la face avant (V) du lave-vaisselle (1), au moins un élément de guidage d'air (26) pour l'évacuation ciblée d'air, qui applique l'air sortant vers le bas avec un composant.

8. Lave-vaisselle (1) selon la revendication 7, **caractérisé en ce qu'**une paroi délimitant la sortie d'air (14) vers le bas forme un deuxième élément de guidage d'air et forme, avec le premier élément de guidage d'air (26), un conduit de soufflage de plusieurs centimètres de long orienté vers la face avant (V).

9. Lave-vaisselle (1) selon l'une des revendications 1 à 8, **caractérisé en ce que** la sortie d'air (14) est disposée sur la face avant (V) du lave-vaisselle (1) tournée vers un utilisateur et souffle l'air vers l'avant (V) avec un composant.

10. Lave-vaisselle (1) selon l'une des revendications 1 à 9, **caractérisé en ce qu'**à l'arrière de la sortie d'air (14) se trouve un conduit s'étendant sur sa largeur et ouvert vers le haut, dans lequel des flux partiels d'air peuvent être acheminés, dans lequel un bord avant du conduit est contigu de façon angulaire à la sortie d'air (14) s'étendant essentiellement horizontalement.

11. Lave-vaisselle (1) selon la revendication 10, **caractérisé en ce que** les flux partiels sont séparés dans un répartiteur d'air alimentant l'arrière du conduit (22), au départ d'un flux d'air commun venant de la cuve de lavage (2).

12. Lave-vaisselle (1) selon l'une des revendications 1 à 11, **caractérisé en ce qu'**en présence d'un lave-vaisselle de 60 cm de large, la sortie d'air (14) a une largeur totale d'au moins 40 centimètres.

13. Lave-vaisselle (1) selon l'une des revendications 1 à 12, **caractérisé en ce que** la sortie d'air (14) est formée sous la forme d'une sortie à fente plate avec un rapport hauteur/largeur compris entre 1:20 et 1:200, en particulier d'environ 1:100.

14. Lave-vaisselle (1) selon l'une des revendications 1 à 13, **caractérisé en ce que** la sortie d'air (14) déborde d'une plinthe (5) fermant un socle (12) vers l'avant et dépasse de celui-ci d'au moins la même valeur en direction de la face avant (V).
